# EUROPÄISCHE PATENTSCHRIFT

(11) **EP 0 412 375 B1**
(45) Veröffentlichungstag und Bekanntmachung des Hinweises auf die Patenterteilung: **08.09.1993**
(21) Anmeldenummer: 90114496.4
(22) Anmeldetag: 27.07.1990
(51) Int. Cl.: D06C 3/06, D06H 3/12

(54) **Vorrichtung zum Richten von Verzügen in einer Textilbahn**
Apparatus for correcting weft distortions in a fabric
Installation pour rectifier les fils de trame d'un tissu

(30) Priorität: 10.08.1989 DE 3926494
(43) Veröffentlichungstag der Anmeldung: 13.02.1991
(73) Patentinhaber: Brückner Trockentechnik GmbH & Co. KG, D-71229 Leonberg (DE)
(72) Erfinder: Gresens, Harry, D-7141 Benningen/Neckar (DE); Müller, Jörg, D-7050 Waiblingen-Hohenacker (DE); Petersohn, Gerhard, D-7531 Tiefenbronn-Mühlhausne (DE)
(74) Vertreter: Tetzner, Volkmar, Dr.-Ing. Dr. jur.

(56) Entgegenhaltungen:
- DE-A- 1 460 568
- DE-A- 2 261 861
- DE-A- 2 315 059
- DE-B- 1 113 437
- DE-B- 1 131 635
- FR-A- 1 348 240
- FR-A- 2 142 289
- FR-A- 2 163 300
- GB-A- 1 346 196
- GB-A- 2 071 625

## Beschreibung

Die Erfindung betrifft eine Vorrichtung zum Richten von Verzügen in einer Textilbahn, gemäß dem Oberbegriff des Anspruches 1.

Es ist bereits bekannt (DE-C-23 15 059), bei einer Richtvorrichtung zum Ausgleichen von Textilbahnverzügen mehrere Richtwalzen vorzusehen, die je drei einzeln von innen her antreibbare Walzenteile besitzen, wobei zwischen je zwei einander benachbarten angetriebenen Walzenteilen jeweils ein vorzugsweise axial etwa gleich großer Walzenzwischenteil vorgesehen ist, der keinen eigenen Antrieb besitzt, sondern unabhängig von den angetriebenen Walzenteilen frei mitlaufen oder von einem der benachbarten Walzenteile mitangetrieben werden kann. Jedem angetriebenen Walzenteil ist in diesem Falle ein äußeres Regelgetriebe zugeordnet, dessen Antriebswelle axial in die Richtwalze hineinreicht und dort drehfest mit dem entsprechenden Walzenteil verbunden ist, wobei die Antriebswellen zum Teil als Hohlwellen ausgeführt sein müssen.

Aus der DD-A-34 709 ist ferner eine Ausführung bekannt, die etwa der im Oberbegriff des Anspruches 1 vorausgesetzten Vorrichtung entspricht. In diesem Falle ist auf einer feststehenden Achse eine große Anzahl von einzelnen Walzenteilen unabhängig voneinander vorgesehen, die dann, wenn kein Textilbahnverzug festgestellt wird, offenbar frei (lose) auf der festen Achse umlaufen. Wenn jedoch ein Textilbahnverzug festgestellt wird, d.h. ein Bahnabschnitt voreilt oder nachläuft, dann werden die in diesen Bereichen befindlichen Walzenteile mit bremsender Wirkung entgegengesetzt zur Textilbahn-Transportrichtung bzw. beschleunigt in Richtung des Warentransportes angetrieben. Zu diesem Zweck ist eine Anzahl von in Richtung der Textilbahnbreite verstellbar angeordneten Druckrollen vorgesehen, die ihrerseits durch einen umschaltbaren Elektromotor angetrieben und dann gegen die entsprechend in Drehung zu versetzenden Walzenteile gedrückt werden, um letztere durch Reibschluß anzutreiben. Diese Art des Antriebes für die einzelnen Walzenteile benötigt viel Raum im Umfangsbereich der Richtwalze, ist umständlich zu handhaben und außerdem unzuverlässig bei der Erzielung genauer Antriebsdrehzahlen für die einzelnen Walzenteile.

Der Erfindung liegt daher die Aufgabe zugrunde, eine Vorrichtung der im Oberbegriff des Anspruches 1 vorausgesetzten Art zu schaffen, die sich bei zuverlässig einzuhaltender Drehzahl für die einzelnen Walzenteile der bzw. jeder Richtwalze durch eine relativ einfache und raumsparende Ausbildung und Anordnung der Walzenteil-Antriebe auch dann auszeichnet, wenn die Richtwalze eine verhältnismäßige große Anzahl von axial nebeneinanderliegenden Walzenteilen aufweist.

Diese Aufgabe wird erfindungsgemäß durch die im Kennzeichen des Anspruches 1 angegebenen Merkmale gelöst. Vorteilhafte Ausgestaltungen und Weiterbildungen der Erfindung sind Merkmale der Unteransprüche.

Bei dieser erfindungsgemäß ausgebildeten Richtvorrichtung ist innerhalb jedes Walzenteiles der Richtwalze ein gesonderter Antriebsmotor, und zwar vorzugsweise jeweils ein in seiner Drehzahl veränderbarer (steuerbarer) Antriebsmotor, vorgesehen. Im Vergleich zu den bekannten Ausführungen können die Antriebe bzw. Antriebsmotoren somit in einem ohnehin vorhandenen und bisher nicht genutzten Raum innerhalb der Richtwalze bzw. jedes einzelnen Walzenteiles untergebracht werden, d.h. auch wenn jede Richtwalze in beliebig viele Walzenteile axial unterteilt ist, wird für die einzelnen Antriebsmotoren dieser Walzenteile kein gesonderter Raum für deren Unterbringung erforderlich sein. Die einzelnen Walzenteile der Richtwalze können dabei jedoch jeweils mit der für die gerade erforderliche Richtarbeit notwendigen Drehgeschwindigkeit angetrieben werden.

Weiterhin ist es bei dieser erfindungsgemäßen Ausführung von Vorteil, daß alle Antriebsmotoren ebenfalls auf dem zur drehbeweglichen Abstützung aller Walzenteile vorgesehenen gemeinsamen Tragkörper fest abgestützt werden.

Da durch diese erfindungsgemäße Ausführung eine verhältnismäßig große axiale Unterteilung des Walzenmantels jeder Richtwalze möglich ist, kann eine so ausgebildete Richtwalze praktisch alle vorkommenden Richtfunktionen zuverlässig und zielgenau durchführen, d.h. sie kann diagonale Verzüge, zentrale Bogenverzüge, einseitige Bogenverzüge und auch S-förmige Verzüge einer laufenden Textilbahn ausgleichen und somit richten.

Die Erfindung sei nachfolgend anhand einiger in der Zeichnung veranschaulichter Ausführungsbeispiele näher beschrieben. In dieser Zeichnung zeigen
- Fig. 1: eine Teil-Längsschnittansicht durch mehrere Walzenteile einer erfindungsgemäß ausgebildeten Richtwalze;
- Fig. 2: eine Querschnittansicht entlang der Linie II - II in Fig. 1;
- Fig. 3: eine schematische Teil-Längsansicht einer Ausführungsvariante mit unterschiedlich langen Walzenteilen;
- Fig. 4 bis 6: schematische Schnittansichten durch den Einlaufteil bzw. Auslaufteil einer Spannmaschine mit jeweils integrierter Richtvorrichtung gemäß der vorliegenden Erfindung.

Anhand der Fig. 1 und 2 sei zunächst eine erste bevorzugte Ausführungsform einer in der erfindungsgemäßen Richtvorrichtung vorgesehenen Richtwalze erläutert, wobei der Einfachheit halber von dieser Richtwalze lediglich einige Walzenteile in Fig. 1 veranschaulicht sind.

Fig. 1 zeigt von dieser Richtwalze 1 lediglich einen Teil ihrer gesamten Länge (im Längsschnitt), und zwar zwei einander benachbarte angetriebene Walzenteile 1a und 1b sowie zwei gegenüber diesen beiden angetriebenen Walzenteilen 1a, 1b relativ kurze Walzenzwischenteile 1c und 1d, von denen jeder zwischen jeweils einander benachbarten angetriebenen Walzenteilen 1a, 1b unabhängig von diesen frei drehbar, jedoch koaxial dazu angeordnet ist. Da jeder dieser Walzenteile 1a bis 1d in Form eines hohlzylindrischen Mantelteiles ausgebildet ist und alle Walzenteile 1a bis 1c denselben Außendurchmesser aufweisen, wird durch diese Walzenteile der unterteilte, jedoch insgesamt zylindrische Mantel der ganzen Richtwalze 1 gebildet.

Alle Walzenteile 1a bis 1d dieses Ausführungsbeispieles sind auf einem gemeinsamen, in Achsrichtung durch die Richtwalze 1 hindurchgehenden, feststehenden Tragkörper 2 drehbar abgestützt.

Innerhalb jedes drehbeweglich antreibbaren Walzenteiles 1a, 1b der Richtwalze 1 ist ein gesonderter Antriebsmotor 3a, 3b angeordnet, wobei alle Antriebsmotoren 3a, 3b ebenfalls auf dem gemeinsamen Tragkörper 2 für die Walzenteile 1a bis 1d fest abgestützt sind.

Als Antriebsmotoren können generell alle für diesen Zweck brauchbaren Ausführungen Verwendung finden, wie später noch erläutert wird. Bei dem in den Fig. 1 und 2 veranschaulichten Ausführungsbeispiel wird für jeden angetriebenen Walzenteil 1a, 1b ein Antriebsmotor 3a, 3b verwendet, dessen Abtriebsdrehzahl vorzugsweise stufenlos veränderbar ist. Zu diesem Zweck werden Antriebsmotoren in Form von Getriebemotoren 3a, 3b vorgeschlagen, die vorzugsweise Planetengetriebe 4a, 4b enthalten, auf deren Abtriebswellen 4a', 4b' jeweils ein Antriebszahnritzel 5a bzw. 5b befestigt ist. Am Innenumfang jedes angetriebenen Walzenteiles 1a, 1b ist ein innenverzahnter Zahnkranz 6a bzw. 6b vorgesehen. Das Antriebszahnritzel 5a, 5b jedes Getriebemotors 3a bzw. 3b steht mit dem Zahnkranz 6a bzw. 6b des zugehörigen angetriebenen Walzenteiles 1a bzw. 1b in Verzahnungseingriff. Auf diese Weise ist zwischen dem Getriebemotor 3a, 3b jedes angetriebenen Walzenteiles 1a bzw. 1b jeweils ein aus Antriebszahnritzel 5a, 5b und Zahnkranz 6a, 6b bestehendes Stirnradgetriebe vorgesehen.

Jeder angetriebene Walzenteil 1a, 1b ist vorzugsweise im Bereich seiner beiden axialen Enden auf je einem inneren Stützring, und zwar auf einem ersten Stützring 7a und einem zweiten Stützring 8a für den Walzenteil 1a sowie auf einem ersten Stützring 7b und einem zweiten Stützring 8b für den Walzenteil 1b, frei drehbar gelagert und abgestützt. Diese Stützringe 7a, 7b, 8a, 8b sind ihrerseits jeweils fest (drehfest) auf dem Tragkörper 2 angeordnet.

Zwischen dem Außenumfang jedes Stützringes 7a, 7b, 8a, 8b und dem Innenumfang des zugehörigen angetriebenen Walzenteiles 1a bzw. 1b ist jeweils ein Wälzlager 9 angeordnet, das die frei drehbare Abstützung der Walzenteile 1a, 1b auf den Stützringen 7 und 8 besorgt.

Betrachtet man nun die Stützringe für einen angetriebenen Walzenteil, beispielsweise für den Walzenteil 1b, dann läßt sich feststellen, daß zunächst einmal beide Stützringe 7b und 8b am Außenumfang in Form von zylindrischen Stützrohrabschnitten 7b', 8b' ausgebildet sind, die durch je einen scheiben- oder speichenförmigen Stützteil 7b'', 8b'' auf dem Tragkörper 2 befestigt sind, wobei alle Stützrohrabschnitte 7b', 8b' konzentrisch zueinander liegen und die axial äußeren Stirnseiten dieser Stützrohrabschnitte 7b', 8b' am Innenumfang eine Zentrierfase 10 besitzen. Diese Zentrierfasen 10 sind so ausgebildet und angeordnet, daß die jeweils einander benachbarten angetriebenen Walzenteile 1a, 1b mittels eines lose in zwei einander gegenüberliegende Zentrierfasen der Stützrohrabschnitte 7b', 8b' eingreifenden Zentrierringes 11 koaxial genau zueinander ausgerichtet werden. Wenn nämlich beim Zusammenbau der Richtwalze 1 die einzelnen Walzenteile axial auf den gemeinsamen Tragkörper 2 aufgeschoben werden, dann wird zwischen den äußeren Stirnseiten der Stützrohrabschnitte der Stützringe 7, 8 jeweils zweier einander benachbarter angetriebener Walzenteile 1a, 1b jeweils ein Zentrierring 10 angeordnet, der in die Zentrierfasen 10 der Stützrohrabschnitte eingreift, so daß diese Teile ganz genau koaxial zueinander ausgerichtet miteinander verspannt werden können. Dadurch ergibt sich eine stabile, auf der ganzen Richtwalzenlänge gerade bleibende Gesamtkonstruktion, so daß die so zusammengebaute Richtwalze 1 auch zum Richten von Textilgeweben geeignet ist, die besonders große Kräfte erforderlich machen.

Wie bereits weiter oben erwähnt worden ist, wird es bei dem in Fig. 1 veranschaulichten Ausführungsbeispiel vorgezogen, zwischen je zwei einander benachbarten angetriebenen Walzenteilen 1a, 1b noch jeweils einen relativ kurzen Walzenzwischenteil 1c, 1d unabhängig drehbar von den angetriebenen Walzenteilen vorzusehen. Zu diesem Zweck weist jeweils der im Bereich des einen axialen Endes jedes angetriebenen Walzenteiles 1a, 1b befindliche erste Stützring 7a, 7b einen axial derart verlängerten Stützrohrabschnitt 7a' bzw. 7b' auf, daß auf seinem axial äußeren Ende ein zweites Wälzlager 12 vorgesehen werden kann, das einen axialen Abstand zum ersten Wälzlager 9 (für die drehbare Abstützung des zugehörigen Walzenteiles 1a bzw. 1b) aufweist, zwischen dem Außenumfang des jeweiligen Stützrohrabschnittes 7a', 7b' und dem Innenumfang des zugehörigen Walzenzwischenteiles 1c bzw. 1d angeordnet ist und dadurch zur freidrehbeweglichen Abstützung dieses relativ kurzen Walzenzwischenteiles 1c bzw. 1d dient.

Die zuvor erläuterten Stützringe 7a, 8a bzw. 7b, 8b zur drehbeweglichen Abstützung aller Walzenteile 1a bis 1d werden jedoch auch zur festen Halterung der Antriebsmotoren 3a, 3b für die angetriebenen Walzenteile 1a, 1b herangezogen. Zu diesem Zweck sind an den Stützteilen 7a'', 8a'' bzw. 7b'', 8b'' der ersten und zweiten Stützringe 7a, 8a bzw. 7b, 8b in jedem angetriebenen Walzenteil 1a, 1b die Enden 13a',13a'' bzw. 13b', 13b'' einer etwa schlittenförmigen Halterung 13a, 13b lösbar befestigt (vorzugsweise angeschraubt). Jede dieser gleichartig ausgebildeten schlittenförmigen Halterungen 13a, 13b ist passend auf den gemeinsamen Tragkörper 2 aufschiebbar und zur festen Halterung des zugehörigen Antriebsmotors 3a bzw. 3b ausgebildet.

Der durch die Richtwalze 1 hindurchgehende, feststehende und für alle Walzenteile 1a bis 1d und Antriebsmotoren 3a, 3b gemeinsame Tragkörper 2 kann in jeder geeigneten Weise durch einen ausreichend stabilen, profilierten Träger gebildet sein. Besonders bevorzugt wird ein profilierter Träger in Form eines runden Rohres (mit ausreichender Wanddicke), eines Mehrkantrohres, insbesondere eines Vierkantrohres, wie es in Fig. 2 im Querschnitt angedeutet ist, oder auch in Form eines Doppel-T-Trägers.

Alle angetriebenen Walzenteile 1a, 1b usw. der Richtwalze 1 können eine etwa gleich große axiale Länge besitzen, wie es in Fig. 1 zu erkennen ist. Dagegen sind die zwischen je zwei angetriebenen Walzenteilen, z.B. 1a, 1b, frei drehbar angeordneten Walzenzwischenteile 1c, 1d nur relativ kurz ausgeführt (in der praktischen Ausführung genügt bereits eine axiale Länge von etwa 50 mm). Durch diese Walzenzwischenteile 1c, 1d sollen scharfkantige Verzerrungen der zu richtenden Schußfäden im Übergangsbereich zwischen zwei einander benachbarten angetriebenen Walzenteilen vermieden werden.

Aus der rein schematischen Teil-Längsansicht der Ausführungsvariante gemäß Fig. 3 läßt sich erkennen, daß bei der erfindungsgemäß ausgebildeten Richtwalze 1' auch wenigstens einige der angetriebenen Walzenteile 1'a, 1'b, 1'c und/oder 1'd eine voneinander abweichende axiale Länge aufweisen können.

Darüberhinaus zeigt Fig. 3 eine Ausführungsmöglichkeit, nach der alle Walzenteile 1'a, 1'b, 1'c, 1'd der Richtwalze 1' angetrieben sind und zwischen jeweils zwei einander benachbarten angetriebenen Walzen - im Gegensatz z.B. zur Fig. 1 - keine Walzenzwischenteile vorgesehen sind. In diesem Falle können dann auch die zur drehbeweglichen Lagerung dienenden Stützringe alle gleichartig und mit gleich kurzem Stützrohrabschnitt ausgeführt sein, etwa entsprechend den zweiten Stützringen 7b, 8b in Fig. 1.

Was nun die Antriebsmotoren für die einzelnen angetriebenen Walzenteile (egal welcher Richtwalzenausführung) anbelangt, so können hierfür - wie bereits weiter oben angedeutet - alle als zweckmäßig angesehenen Antriebsmotorausführungen gewählt werden, die den Einbau bzw. Zusammenbau mit den hohlzylindrischen Walzenteilen gestatten.

Besonders vorteilhaft wird in jedem Falle die Verwendung von modernen Servomotoren für die einzelnen angetriebenen Walzenteile sein, wobei diese Servomotoren mit elektronischer Regelung ausgestattet sein sollten.

Diese Technik erlaubt eine absolut gleichmäßige Drehgeschwindigkeit aller Walzenteile, was bei gerade verlaufenden Schußfäden der Textilbahnen erforderlich ist. Die Regelung solcher Antriebsmotoren ist äußerst genau und schnell genug, um den jeweils gestellten Aufgaben gerecht werden zu können.

Als Antriebsmotoren für die einzelnen Walzenteile können vorzugsweise Elektromotoren oder auch Hydraulikmotoren vorgesehen sein.

Eine weitere Möglichkeit besteht darin, die Antriebsmotoren für die einzelnen angetriebenen Walzenteile durch an sich bekannte Außenläufermotoren zu bilden, wobei dann der Außenläufer jedes Motors sowie der zugehörige Walzenteil eine rotierende Einheit bilden und wobei der stillstehende Stator jedes Motors dann vom durchgehenden gemeinsamen Tragkörper getragen wird.

Eine weitere Möglichkeit für den Antrieb der einzelnen Walzenteile der Richtwalze besteht darin, alle Antriebsmotoren mit Wirbelstrombremsen derart auszustatten, daß Textilbahnverzüge durch Abbremsung entsprechender Walzenteile ausgerichtet werden können. Dies bedeutet, daß alle Antriebe dann auf den größten, nacheilenden Textilbahnverzug geregelt werden müssen. Geringere Teilverzüge als dieser würden dann durch Abbremsen der in diesen Bereichen umlaufenden Walzenteile regeltechnisch zu beeinflussen sein.

Die erfindungsgemäß ausgebildete Richtvorrichtung mit wenigstens einer in einer der zuvor beschriebenen Ausführungsmöglichkeiten ausgebildeten Richtwalze kann äußerst vielseitig sowohl in gesonderter Aufstellung oder auch in unmittelbarer Zuordnung zu einer Textilbahn-Behandlungsmaschine zum Einsatz kommen. Die einzelnen Antriebsmotoren in jedem Walzenteil können dabei unabhängig voneinander und vorzugsweise elektronisch in ihrer Drehzahl geregelt werden, wobei eine manuelle Drehzahlregulierung bei visueller Erfassung von Textilbahnverzügen ebenfalls durchaus möglich ist. Ferner können für die automatische Steuerung aus der Praxis bekannte Meß- und Erfassungsgeräte eingesetzt werden, wobei dann für jeden angetriebenen Walzenteil wenigstens eine Meßstelle erforderlich ist.

Anhand der Fig. 4 bis 6 seien nachfolgend einige besonders häufig in der Praxis vorkommende Einsatzmöglichkeiten der zuvor beschriebenen Richtvorrichtung rein schematisch veranschaulicht. Bei der Ausführung gemäß Fig. 4 sei angenommen, daß die Richtvorrichtung in den Einlaufteil 21 einer an sich bekannten, vorzugsweise als Spannrahmen-Trockner und/oder -Fixiermaschine ausgeführten Textilbahn-Behandlungsmaschine integriert ist. Im Einlaufteil 21 dieser Behandlungsmaschine sind - in Transportrichtung (Pfeil 22) der zu behandelnden Textilbahn T betrachtet - hintereinander bzw. übereinander eine Umlenk- und Stützwalze 23, eine Zubringerwalze 24, eine Richtwalze 25 in einer der oben beschriebenen Ausführungsarten mit mehreren Walzenteilen sowie ferner eine Breitstreckwalze 26, eine Umlenkwalze 27, eine optische Sensoreinrichtung 28 zur Feststellung des Ausrichtzustandes der Textilbahn T, eine Umlenkwalze 29, eine weitere Breitstreckwalze 30 sowie eine einfache Einzugswalze 31 vorgesehen, von der aus die Textilbahn T üblichen Spannketten oder dgl. zugeführt werden kann. Als Besonderheit ist hier ferner daran gedacht, die in einzeln antreibbare Walzenteile unterteilte Richtwalze 25 für sich diagonal verstellbar zu halten, wie es in Fig. 4 angedeutet und durch einen Doppelpfeil 32 symbolisiert ist. Damit kann die Richtwalze 25 gesamtheitlich verstellt werden, so daß dadurch zusätzlich zu der durch die einzelnen Walzenteile erzielbaren Richtarbeit noch besonders große Diagonalverzüge von Schußfäden ausgerichtet werden können.

Fig. 5 zeigt eine Abwandlung der zuvor anhand Fig. 4 beschriebenen Einbaumöglichkeit in den Einlaufteil 21' einer gleichartigen Textilbahn-Behandlungsmaschine. Bei diesem Ausführungsbeispiel sind in dem Einlaufteil 21' - wiederum in Laufrichtung (Pfeil 22) des Textilgutes T betrachtet - hintereinander bzw. übereinander eine Umlenk- bzw. Stützwalze 33, eine erfindungsgemäß ausgebildete Richtwalze 34 (etwa entsprechend dem Beispiel gemäß Fig. 1 und 2), ferner eine erste Diagonal-Richtwalze 35, eine erste Breitstreckwalze 36, eine zweite Diagonal-Richtwalze 37 sowie - gleichartig wie im vorhergehenden Beispiel (Fig. 4) - eine zweite Breitstreckwalze 26, eine Umlenkwalze 27, eine optische Sensoreinrichtung 28, eine Umlenkwalze 29, eine dritte Breitstreckwalze 30 sowie eine Einzugswalze 31 vorgesehen. In diesem Falle können besonders starke Diagonalverzüge mit Hilfe der beiden Diagonalrichtwalzen 36 und 37 ausgerichtet werden, die in Richtung der Doppelpfeile 38 schräg bzw. diagonal verstellbar sind.

Es kann ferner in zahlreichen praktischen Anwendungen auch zweckmäßig sein, unabhängig von der Ausführung des Einlaufteiles einer Textilbahn-Behandlungsmaschine die erfindungsgemäße Richtvorrichtung in den Auslaufteil 41 einer insbesondere als Spannrahmen-Trockner und/oder -Fixiermaschine ausgebildeten Textilbahn-Behandlungsmaschine zu integrieren, wie es in Fig. 6 schematisch angedeutet ist. Hierbei wird diese Richtvorrichtung hinter einer Auszugswalze 42 dieser Behandlungsmaschine angeordnet. Unter bzw. hinter dieser Auszugswalze 42 sind dann - in Laufrichtung (Pfeil 43) des Textilgutes T betrachtet - aufeinanderfolgend zweckmäßig eine Umlenkwalze 44, eine erfindungsgemäß ausgebildete, unterteilte Richtwalze 45 (etwa entsprechend den oben erläuterten Ausführungen gemäß Fig. 1 bis 3), sowie eine weitere Umlenkwalze 46, eine optische Sensoreinrichtung 47 (ähnlich den Sensoreinrichtungen 28 gemäß Fig. 4 und 5) sowie eine untere Umlenkwalze 48 angeordnet. Durch die Anordnung der Richtvorrichtung mit der erfindungsgemäß ausgebildeten Richtwalze können im Bedarfsfalle Verzüge nachgerichtet werden, die häufig während einer Wärmebehandlung in einer Wärmebehandlungsmaschine der genannten Art entstehen; hierbei handelt es sich meist um bogenförmige Verzüge.

Eine zweckmäßig abgewandelte Ausführungsvariante der zuvor anhand Fig.6 beschriebenen Möglichkeit, die erfindungsgemäße Richtvorrichtung auch in den Auslaufteil einer Textilbahn-Behandlungsmaschine zu integrieren, kann dadurch realisiert werden, daß diese erfindungsgemäße Richtvorrichtung in der Weise in den Auslaufteil der Textilbahn-Behandlungsmaschine integriert wird, daß die in einzeln antreibbare Walzenteile unterteilte Richtwalze, wie sie in ihren verschiedenen Ausführungsformen anhand der Fig.1 bis 3 weiter oben erläutert worden ist, gleichzeitig die Auszugswalze am Ende der eigentlichen Behandlungsmaschine bildet. Betrachtet man in diesem Sinne nochmals das Ausführungsbeispiel gemäß Fig.6, so könnte dort dann also die Auszugswalze 42 entfallen und durch die Richtwalze 45 (an derselben Stelle wie die Walze 42) ersetzt werden, wobei außerdem auch eine der beiden Umlenkwalzen 44 oder 46 (vor der optischen Sensoreinrichtung 47, die weiterhin erhalten bleibt) entfällt.

In allen Ausführungsfällen kann mit Hilfe der optischen Sensoreinrichtung die Lage der Schußfäden ermittelt werden. Diese optischen Sensoreinrichtungen sind zweckmäßig - wie anhand er Fig.4 bis 6 dargestellt und erläutert - in Laufrichtung der Textilbahn T hinter der jeweiligen Richtwalze bzw. der letzten Richtwalze angeordnet. Abweichungen von der gewünschten unverzerrten Schußfadenlage werden durch automatische Regelung der Diagonalrichtwalzen und der Einzelantriebe für die Walzenteile der Richtwalze zur Korrektur dieser Vorzüge herangezogen.

Es versteht sich, daß auch andere sinnvolle Kombinationen wenigstens einer Richtwalze der anhand der Fig.1 bis 3 erläuterten Ausführungsarten mit Breitstreck-, Umlenk- und /oder Diagonalrichtwalzen vorgenommen werden können. All die beschriebenen und angedeuteten Zusammenordnungsmöglichkeiten sind ferner auch bei Ausführungen dieser erfindungsgemäßen Richtvorrichtung möglich, wenn letztere als gesondert aufstellbare Maschineneinheit (ebenfalls mit gemeinsamem Gestell aller zugehörigen Walzen) ausgeführt ist.

Es sind ferner auch Einsatzfälle denkbar, bei denen die Zubringerwalze (z.B. 24) und/oder die Einzugswalze (z.B. 31) etwa gemäß den Beispielen der Fig.4 bzw. 5 in gleichartiger Weise wie die Richtwalze (etwa entsprechend Richtwalze 1 gemäß Fig.1 bis 3) in Walzenteile mit jeweils gesondert eingebauten Antrieben axial unterteilt sein können. In diesen Fällen kann dann jeder dieser Walzenteile mit einem vorwärtsdrehenden Freilauf ausgestattet oder in gleicher Weise wie die Richtwalze (entsprechend den Richtwalzen-Ausführungsmöglichkeiten gemäß Fig.1 bis 3) angetrieben sein. Wenn hierdurch Zubringerwalze und Einzugswalze in gleicher Ausführung wie Richtwalze oder beispielsweise bei entsprechender Kombination im Anwendungsbeispiel gemäß Fig.4 zwei oder mehrere solcher in einzeln angetriebene Walzenteile unterteilten Walzen bzw. Richtwalzen im Einlaufteil einer Textilbahn-Behandlungsmaschine oder einer gesondert aufstellbaren Richtvorrichtung vorgesehen werden, dann kann die insgesamt vorzunehmende Richtarbeit einer verzogenen Textilbahn auf entsprechend zwei oder mehr solcher unterteilter Richtwalzen aufgeteilt werden, wodurch sich ein besonders schonendes, gewissermaßen mehrstufiges Ausrichten der festgestellten Textilbahn-Verzüge erzielen läßt, was insbesondere bei größeren Textilbahn-Verzügen von Vorteil ist. Wenn somit zwei oder auch - falls anlagen- und kostenmäßig vertretbar - mehrere der unterteilten Richtwalzen in einer Richtvorrichtung vorgesehen werden, dann können die von den Meß- bzw. Sensoreinrichtungen und Steuereinrichtungen hergeleiteten Stellsignale durch die Anzahl der vorhandenen unterteilten Richtwalzen geteilt werden, wobei dann jeder unterteilten Richtwalze ein der jeweils auszuregelnden Stellgröße entsprechendes Teil-Stellsignal zugeleitet wird.

## Patentansprüche

1. Vorrichtung zum Richten von Verzügen in einer Textilbahn, enthaltend wenigstens eine Richtwalze (1), deren Mantel in axialer Richtung in eine Anzahl von jeweils gesondert und mit veränderbarer Drehzahl antreibbaren Walzenteilen (1a bis 1b) unterteilt ist, die auf einem gemeinsamen, in Achsrichtung durch die Richtwalze hindurchgehenden, feststehenden Tragkörper (2) drehbar abgestützt sind,
dadurch gekennzeichnet,
daß jeder hohlzylindrisch ausgeführte Walzenteil (1a, 1b) der Richtwalze (1) von einem gesonderten, innerhalb dieses Walzenteiles vorgesehenen Antriebsmotor (3a, 3b) antreibbar ist, wobei alle Antriebsmotoren ebenfalls auf dem gemeinsamen Tragkörper (2) der Walzenteile fest abgestützt sind.

2. Vorrichtung nach Anspruch 1, dadurch gekennzeichnet, daß jeder Antriebsmotor (3a, 3b) als ein in seiner Abtriebsdrehzahl veränderbarer Antriebsmotor ausgeführt ist.

3. Vorrichtung nach Anspruch 2, dadurch gekennzeichnet, daß jeder Antriebsmotor in Form eines Getriebemotors (3a, 3b) ausgeführt ist.

4. Vorrichtung nach Anspruch 3, dadurch gekennzeichnet, daß die Getriebemotoren (3a, 3b) für die Walzenteile (1a, 1b) Planetengetriebe (4a, 4b) enthalten, auf deren Abtriebswelle (4a', 4b') jeweils ein Antriebszahnritzel (5a, 5b) angeordnet ist, während am Innenumfang des zugehörigen Walzenteiles ein mit dem Antriebszahnritzel des Getriebemotors in Verzahnungseingriff stehender, innenverzahnter Zahnkranz (6a, 6b) vorgesehen ist.

5. Vorrichtung nach Anspruch 1, dadurch gekennzeichnet, daß jeder angetriebene Walzenteil (1a, 1b) vorzugsweise im Bereich seiner axialen Enden auf je einem inneren Stützring (7a, 7b, 8a, 8b) frei drehbar gelagert und abgestützt ist, der seinerseits fest auf dem Tragkörper (2) angeordnet ist.

6. Vorrichtung nach Anspruch 5, dadurch gekennzeichnet, daß zwischen dem Außenumfang jedes Stützringes (7a, 7b, 8a, 8b) und dem Innenumfang des zugehörigen Walzenteiles (1a, 1b) wenigstens ein Wälzlager (9) angeordnet ist.

7. Vorrichtung nach Anspruch 6, dadurch gekennzeichnet, daß die Stützringe (7a bis 8b) am Außenumfang in Form von zylindrischen Stützrohrabschnitten (7a', 7b', 8a', 8b') ausgebildet sind, die durch je einen scheiben- oder speichenförmigen Stützteil (7a'', 7b'', 8a'', 8b'') auf dem Tragkörper (2) befestigt sind, wobei alle Stützrohrabschnitte konzentrisch zueinander liegen und die axial äußeren Stirnseiten dieser Stützrohrabschnitte am Innenumfang eine Zentrierfase (10) derart besitzen, daß jeweils einander benachbarte angetriebene Walzenteile (1a, 1b) mittels eines lose in die gegenüberliegenden Zentrierfasen (10) der Stützrohrabschnitte eingreifenden Zentrierringes(11) koaxial genau zueinander ausgerichtet sind.

8. Vorrichtung nach Anspruch 7, dadurch gekennzeichnet, daß jeweils der im Bereich des einen Walzenteilendes befindliche eine Stützring (7a, 7b) einen axial derart verlängerten Stützrohrabschnitt (7a', 7b') aufweist, daß auf seinem axial äußeren Ende ein zweites Wälzlager (12) zur frei drehbeweglichen Abstützung eines relativ kurzen Walzenzwischenteiles (1c, 1d) vorgesehen ist, der zwischen je zwei einander benachbarten angetriebenen Walzenteilen (1a, 1b) unabhängig von diesen drehbar ist.

9. Vorrichtung nach Anspruch 7, dadurch gekennzeichnet, daß an den Stützteilen (7a'', 8a'', 7b'', 8b'') der beiden in jedem Walzenteil (1a, 1b) vorgesehenen Stützringe (7a, 8a, 7b, 8b) die Enden (13a', 13a'', 13b', 13b'') einer etwa schlittenförmigen Halterung (13a, 13b) lösbar befestigt sind, die passend auf den Tragkörper (2) aufschiebbar und zur festen Halterung des zugehörigen Antriebsmotors (3a, 3b) ausgebildet ist.

10. Vorrichtung nach Anspruch 1, dadurch gekennzeichnet, daß der durch die Richtwalze (1) hindurchgehende, feststehende und für alle Walzenteile (1a bis 1d) und Antriebsmotoren (3a, 3b) gemeinsame Tragkörper (2) durch einen Profilträger, vorzugsweise in Form eines runden Rohres, eines Mehrkantrohres oder eines Doppel-T-Trägers, gebildet ist.

11. Vorrichtung nach Anspruch 1, dadurch gekennzeichnet, daß die Antriebsmotoren für die einzelnen Walzenteile Servomotoren mit elektronischer Regelung vorgesehen sind.

12. Vorrichtung nach Anspruch 1, dadurch gekennzeichnet, daß als Antriebsmotoren für die einzelnen Walzenteile Elektromotoren vorgesehen sind.

13. Vorrichtung nach Anspruch 1, dadurch gekennzeichnet, daß als Antriebsmotoren für die einzelnen Walzenteile Hydraulikmotoren vorgesehen sind.

14. Vorrichtung nach Anspruch 1, dadurch gekennzeichnet, daß die Antriebsmotoren für die einzelnen Walzenteile durch Außenläufermotoren gebildet sind, wobei der Außenläufer dieser Motoren sowie der zugehörige Walzenteil eine rotierende Einheit bilden, und wobei der stillstehende Stator vom durchgehenden gemeinsamen Tragkörper getragen wird.

15. Vorrichtung nach Anspruch 1, dadurch gekennzeichnet, daß alle Antriebsmotoren mit Wirbelstrombremsen derart ausgestattet sind, daß Textilbahnverzüge durch Abbremsung entsprechender Walzenteile ausrichtbar sind.

16. Vorrichtung nach Anspruch 1, dadurch gekennzeichnet, daß alle angetriebenen Walzenteile (1a, 1b) der Richtwalze (1) eine gleich große axiale Länge besitzen.

17. Vorrichtung nach Anspruch 1, dadurch gekennzeichnet, daß wenigstens einige der angetriebenen Walzenteile (1'b, 1'c) der Richtwalze (1') eine voneinander abweichende axiale Länge aufweisen.

18. Vorrichtung nach Anspruch 1, bei der in einem gemeinsamen Gestell in Transportrichtung der Textilbahn zumindest eine Zubringerwalze und eine Einzugswalze mit Abstand hintereinander angeordnet sind, dadurch gekennzeichnet, daß die Richtwalze (25) zwischen der Zubringerwalze (24) und der Einzugswalze (31) angeordnet ist.

19. Vorrichtung nach Anspruch 18, dadurch gekennzeichnet, daß die Zubringerwalze und die Einzugswalze in gleicher Weise wie die Richtwalze in Walzenteile mit jeweils gesondert eingebauten Antrieben axial unterteilt sind, wobei jeder dieser Walzenteile mit einem vorwärtsdrehenden Freilauf ausgestattet ist.

20. Vorrichtung nach Anspruch 1, bei der in einem gemeinsamen Gestell in Transportrichtung der Textilbahn zumindest eine Zubringerwalze und eine Einzugswalze mit Abstand hintereinander angeordnet sind, dadurch gekennzeichnet, daß die Zubringerwalze und die Einzugswalze beide gleichartig als axial mehrfach unterteilte Richtwalze mit in den Walzenteilen gesondert eingebauten Antriebsmotoren ausgeführt sind.

21. Vorrichtung nach Anspruch 1, dadurch gekennzeichnet, daß diese Vorrichtung als gesondert aufstellbare Maschineneinheit ausgeführt ist.

22. Vorrichtung nach Anspruch 1, dadurch gekennzeichnet, daß sie in den Einlaufteil (21, 21') einer insbesondere als Spannrahmen-Trockner und/oder -Fixiermaschine ausgeführten Textilbahn-Behandlungsmaschine integriert ist und die Walzenteile jeder Richtwalze (25, 34) steuerungsmäßig mit entsprechenden Textilbahn-Aufgabeeinrichtungen für Transportorgane zusammenwirken.

23. Vorrichtung nach Anspruch 22, dadurch gekennzeichnet, daß jede in den Einlaufteil (21) der Textilbahn-Behandlungsmaschine integrierte, unterteilte Richtwalze (25) für sich diagonal verstellbar ist.

24. Vorrichtung nach Anspruch 22, dadurch gekennzeichnet, daß vor und/oder hinter jeder unterteilten Richtwalze (34) wenigstens eine Diagonalrichtwalze (35, 37) und/oder wenigstens eine Breitstreckwalze (36, 26) angeordnet ist.

25. Vorrichtung nach Anspruch 1, dadurch gekennzeichnet, daß die in den Auslaufteil (41) einer insbesondere als Spannrahmen-Trockner und/oder -Fixiermaschine ausgebildeten Textilbahn-Behandlungsmaschine integriert ist, wobei die in einzeln angetriebene Walzenteile unterteilte Richtwalze (45) hinter einer Auszugswalze (42) der eigentlichen Behandlungsmaschine angeordnet ist.

26. Vorrichtung nach Anspruch 1, dadurch gekennzeichnet, daß die in den Auslaufteil einer insbesondere als Spannrahmen-Trockner und/oder -Fixiermaschine ausgebildeten Textilbahn-Behandlungsmaschine integriert ist, wobei die in einzeln angetriebene Walzenteile unterteilte Richtwalze gleichzeitig die Auszugswalze der eigentlichen Behandlungsmaschine bildet.

27. Vorrichtung nach einem der Ansprüche 22, 25 oder 26, dadurch gekennzeichnet, daß - in Laufrichtung (22, 43) der Textilbahn (T) betrachtet - hinter der unterteilten Richtwalze (25, 34, 45) eine optische Sensoreinrichtung (28, 47) zur Feststellung des Ausrichtzustandes der Textilbahn vorgesehen ist.

## Claims

1. Device for correcting distortions in a length of textile material, containing at least one straightening roll (1) the shell of which is divided in the axial direction into a number of roll parts (1a to 1b) which can each be driven separately and at variable speed and which are rotatably supported on a common stationary supporting member (2) which passes through the straightening roll in the axial direction, characterised in that each hollow cylindrical roll part (1a, 1b) of the straightening roll (1) can be driven by a separate drive motor (3a, 3b) which is provided inside this roll part, all the drive motors also being firmly supported on the common supporting member (2) of the roll parts.

2. Device as claimed in claim 1, characterised in that each drive motor (3a, 3b) is constructed as a drive motor with a variable driving speed.

3. Device as claimed in claim 2, characterised in that each drive motor is constructed in the form of a geared motor (3a, 3b).

4. Device as claimed in claim 3, characterised in that the geared motors (3a, 3b) for the roll parts (1a, 1b) contain planetary gears (4a, 4b) on the drive shafts (4a', 4b') of which is fixed a drive pinion (5a, 5b respectively), whilst a gear ring (6a, 6b) which has internal teeth, and is in toothed engagement with the drive pinion of the geared motor is provided on the inner periphery of the appertaining roll part.

5. Device as claimed in claim 1, characterised in that each driven roll part (1a, 1b) is preferably freely rotatably mounted and supported in the region of each of its two axial ends on an inner supporting ring (7a, 7b, 8a, 8b) which in turn is arranged fixed on the supporting member (2).

6. Device as claimed in claim 5, characterised in that at least one antifriction bearing (9) is arranged between the outer periphery of each supporting ring (7a, 7b, 8a, 8b) and the inner periphery of the appertaining roll part (1a, 1b).

7. Device as claimed in claim 6, characterised in that the supporting rings (7a to 8b) are constructed on the outer periphery in the form of cylindrical supporting pipe sections (7a', 7b', 8a', 8b') which are each fixed on the supporting member (2) by a disc-shaped or a spoke-shaped supporting part (7a'', 7b'', 8a'', 8b''), all the supporting pipe sections lying concentrically with one another and the axially outer end faces of these supporting pipe sections having a centring chamfer (10) on the inner periphery in such a way that driven roll parts (1a, 1b) which are adjacent to one another are accurately aligned coaxially with one another by means of a centring ring (11) which engages loosely In the opposing centring chamfers (10) of the supporting gripe sections.

8. Device as claimed in claim 7, characterised in that In each case one supporting ring (7a, 7b) located in the region of one end of a roll part has a supporting pipe section (7a', 7b') which is elongated axially in such a way that it is provided on its axially outer end with a second antifriction bearing (12) for the freely rotatable support of a relatively short intermediate roll part (1c, 1d) which is rotatable between each pair of adjacent driven roll parts (1a, 1b) independently of the latter.

9. Device as claimed in claim 7, characterised in that the ends (13a', 13a'', 13b', 13b'') of a somewhat carriage-like mounting (13a, 13b) are releasably fixed onto the supporting parts (7a'', 8a'', 7b'', 8b'') of the two supporting rings (7a, 8a, 7b, 8b), wherein the said mounting can be fitted onto the supporting member (2) and is constructed for fixed mounting of the appertaining drive motor (3a, 3b).

10. Device as claimed in claim 1, characterised in that the stationary supporting member (2) which passes through the straightening roll (1) and is common for all the roll parts (1a to 1d) and the drive motors (3a, 3b) is formed by a profiled support, preferably in the form of a round tube, a many-sided tube or a double T support.

11. Device as claimed in claim 1, characterised in that servomotors with electronic control are provided as the drive motors for the individual roll parts.

12. Device as claimed in claim 1, characterised in that electric motors are provided as the drive motors for the individual roll parts.

13. Device as claimed in claim 1, characterised In that hydraulic motors are provided as the drive motors for the individual roll parts.

14. Device as claimed in claim 1, characterised in that the drive motors for the individual roll parts are formed by external-rotor motors, wherein the external rotor of these motors and the appertaining roll part form a rotating unit and the stationary stator is borne by the common supporting member.

15. Device as claimed in claim 1, characterised in that all the drive motors are equipped with eddy-current brakes in such a way that distortions of the length of textile material can be corrected by retarding corresponding roll parts.

16. Device as claimed in claim 1, characterised In that all driven roll parts (1a, 1b) of the straightening roll (1) have the same axial length.

17. Device as claimed in claim 1, characterised in that at least some of the driven roll parts (1'b, 1'c) of the straightening roll (1') have different lengths from one another.

18. Device as claimed in claim 1, in which at least a feed roll and a draw-in roll are arranged spaced one behind the other in the direction of transport of the length of textile material in a common frame, characterised In that the straightening roll (25) is arranged between the feed roll (24) and the draw-in roll (31).

19. Device as claimed in claim 18, characterised In that the feed roll and the draw-in roll are divided axially in the same way as the straightening roll into roll parts each with separately installed drives, each of these roll parts being equipped with forward rotating free running means.

20. Device as claimed in claim 1, in which at least a feed roll and a draw-in roll are arranged spaced one behind the other in the direction of transport of the length of textile material in a common frame, characterised in that the feed roll and the draw-in roll are both constructed in the same way as a straightening roll divided several times axially with drive motors installed separately in the roll parts.

21. Device as claimed in claim 1, characterised in that this device is constructed as a machine unit which can be set up separately.

22. Device as claimed in claim 1, characterised in that it is integrated into the inlet part (21, 21') of a machine for processing lengths of textile material, particularly such a machine constructed as a stenter dryer and/or fixing machine, and the roll parts of each straightening roll (25, 34) co-operate for control purposes with corresponding textile material feed arrangements for transport elements.

23. Device as claimed in claim 22, characterised in that each divided straightening roll (25) which is integrated into the inlet part (21) of the machine for processing lengths of textile material is adjustable diagonally by itself.

24. Device as claimed in claim 22, characterised in that at least one diagonal straightening roll (35, 37) and/or at least one width stretching roll (36, 26) is arranged before and/or behind each divided straightening roll (34).

25. Device as claimed in claim 1, characterised in that it is integrated into the outlet part (41) of a machine for processing lengths of textile material, particularly such a machine constructed as a stenter dryer and/or fixing machine, in which the straightening roll (45) which is divided into individually driven roll parts is arranged behind a draw-out roll (42) of the actual processing machine.

26. Device as claimed in claim 1, characterised in that it is integrated into the outlet part (41) of a machine for processing lengths of textile material, particularly,such a machine constructed as a stenter dryer and/or fixing machine, in which the straightening roll which is divided into individually driven roll parts simultaneously forms the draw-out roll of the actual processing machine.

27. Device as claimed in one of claims 22, 25 or 26, characterised In that - viewed in the direction of movement (22, 43) of the length of textile material (T) - an optical sensor arrangement (28, 47) is provided behind the divided straightening roll (25, 34, 45) to determine the state of alignment of the length of textile material.

## Revendications

1. Dispositif de redressement d'étirages dans une nappe de produit textile, comprenant au moins un rouleau dresseur (1) dont l'enveloppe est subdivisée en direction axiale en plusieurs parties de rouleau (1a à 1b) commandées séparément et à vitesse de rotation variable et qui sont supportées rotatives sur un corps commun fixe de support (2) qui passe en direction axiale dans le rouleau dresseur, caractérisé en ce que chaque partie (1a, 1b) du rouleau dresseur (1) qui est réalisée sous forme d'un cylindre creux est commandée par un moteur séparé (3a, 3b) prévu à l'intérieur de cette partie de rouleau, tous les moteurs de commande prenant aussi appui fixement sur le corps commun (2) de support des parties du rouleau.

2. Dispositif selon la revendication 1, caractérisé en ce que chaque moteur de commande (3a, 3b) est réalisé en moteur dont la vitesse de l'arbre de sortie est variable.

3. Dispositif selon la revendication 2, caractérisé en ce que chaque moteur de commande est réalisé sous la forme d'un moto-réducteur (3a, 3b).

4. Dispositif selon la revendication 3, caractérisé en ce que les moto-réducteurs (3a, 3b) des parties de rouleau (1a, 1b) comprennent des engrenages à planétaire (4a, 4b) sur l'arbre de sortie (4a', '4b') de chacun desquels est disposé un pignon de commande (5a, 5b), tandis que la circonférence intérieure de la partie correspondante de rouleau comporte une couronne (6a, 6b) à denture intérieure qui engrène avec le pignon de commande du moto-réducteur.

5. Dispositif selon la revendication 1, caractérisé en ce que ,chaque partie commandée de rouleau (1a, 1b) est montée librement rotative et prend appui de préférence dans la région de chacune des extrémités axiales sur un anneau interne de soutien (7a, 7b, 8a, 8b) qui, de son côté, est fixé sur le corps de support (2).

6. Dispositif selon la revendication 5, caractérisé en ce qu'au moins un palier (9) est disposé entre la circonférence extérieure de chaque anneau de soutien (7a, 7b, 8a, 8b) et la circonférence intérieure de la partie correspondante de rouleau (1a, 1b).

7. Dispositif selon la revendication 6, caractérisé en ce que les anneaux de soutien (7a à 8b) ont à la circonférence extérieure la forme de tronçons de tubes cylindriques de soutien (7a', 7b', 8a', 8b') dont chacun est fixé sur le corps de support (2) par un élément de soutien en forme de disque ou de rayons (7a'', 7b'', 8a'', 8b''), tous les tronçons de tubes de soutien étant concentriques et les côtés axiaux extrêmes extérieurs de ces tronçons de tubes de soutien comportant sur la circonférence intérieure un chanfrein de centrage (10), de manière qu'un anneau de centrage (11) pénétrant librement dans les chanfreins de centrage (10), qui se font face, des tronçons de tubes oriente exactement coaxialement les parties commandées voisines (1a, 1b) de rouleau.

8. Dispositif selon la revendication 7, caractérisé en ce que l'un des anneaux de soutien (7a, 7b) se trouvant au voisinage de l'une des extrémités d'une partie de rouleau comporte un prolongement axial de tronçon de tube de soutien (7a', 7b'), de manière qu'un second palier (12) puisse être prévu sur son extrémité axiale extérieure pour le soutien avec liberté de mobilité en rotation d'une partie intermédiaire relativement courte de rouleau (1c, 1d) qui est rotative entre toutes les deux parties commandées voisines (1a, 1b) de rouleau indépendamment de celles-ci.

9. Dispositif selon la revendication 7, caractérisé en ce que les extrémités (13a', 13a'', 13b', 13b'') d'un support (13a, 13b) ayant sensiblement la forme d'un coulisseau sont fixées de manière amovible aux éléments (7a'', 8a'', 7b'', 8b'') de soutien des deux anneaux de soutien (7a, 8a, 7b, 8b) prévus dans chaque partie de rouleau (1a, 1b), ce support étant déplaçable avec ajustage sur le corps de support (2) et étant destiné à soutenir fixement le moteur correspondant de commande (3a, 3b).

10. Dispositif selon la revendication 1, caractérisé en ce que le corps fixe de support (2) qui passe dans le rouleau dresseur (1) et qui est commun à toutes les parties de rouleau (1a à 1d) et aux moteurs de commande (3a, 3b) est formé d'une poutre profilée, de préférence en forme d'un tube rond, d'un tube polygonal ou d'une poutre en double T.

11. Dispositif selon la revendication 1, caractérisé en ce que les moteurs de commande des parties individuelles de rouleau qui sont prévus sont des servo-moteurs à régulation électronique.

12. Dispositif selon la revendication 1, caractérisé en ce que les moteurs de commande prévus pour les parties individuelles de rouleau sont des moteurs électriques.

13. Dispositif selon la revendication 1, caractérisé en ce que les moteurs de commande prévus pour les parties individuelles de rouleau sont des moteurs hydrauliques.

14. Dispositif selon la revendication 1, caractérisé en ce que les moteurs de commande des parties individuelles de rouleau sont des moteurs à rotor extérieur, le rotor extérieur de ces moteurs ainsi que la partie correspondante de rouleau formant un module rotatif, le stator fixe étant supporté par le corps commun continu de support.

15. Dispositif selon la revendication 1, caractérisé en ce que tous les moteurs sont équipés de freins à courant de Foucault, de manière que des étirages d'une nappe de produit textile puissent être redressés par freinage des parties correspondantes de rouleau.

16. Dispositif selon la revendication 1, caractérisé en ce que toutes les parties commandées (1a, 1b) du rouleau dresseur (1) ont une même longueur axiale.

17. Dispositif selon la revendication 1, caractérisé en ce qu'au moins certaines des parties commandées (1'b, 1'c) du rouleau dresseur (1') ont une longueur axiale qui diffère de celle des autres.

18. Dispositif selon la revendication 1, dans lequel au moins un rouleau d'amenée et un rouleau d'alimentation sont disposés à distance l'un derrière l'autre dans un bâti commun dans le sens de transport de la nappe de produit textile, caractérisé en ce que le rouleau dresseur (25) est disposé entre le rouleau d'amenée (24) et le rouleau d'alimentation (31).

19. Dispositif selon la revendication 18, caractérisé en ce que le rouleau d'amenée et le rouleau d'alimentation sont subdivisés axialement en partie de rouleau dans chacune desquelles est montée une commande séparée, de la même manière que le rouleau dresseur, chacune des ces parties de rouleau étant équipée d'une roue libre tournant dans le sens avant.

20. Dispositif selon la revendication 1, dans lequel au moins un rouleau d'amenée et un rouleau d'alimentation sont disposés à distance l'un derrière l'autre dans un bâti commun dans le sens de transport de la nappe de produit textile, caractérisé en ce que le rouleau d'amenée et le rouleau d'alimentation sont tous deux réalisés de la même manière en rouleaux dresseurs subdivisés plusieurs fois axialement et dans chacune des parties desquels des moteurs séparés de commande sont montés.

21. Dispositif selon la revendication 1, caractérisé en ce que ce dispositif est réalisé en machine individuelle montée séparément.

22. Dispositif selon la revendication 1, caractérisée en ce qu'il est intégré dans la partie d'entrée (21, 21') d'une machine de traitement d'une nappe de produit textile constituée en particulier d'une rame sécheuse et/ou de fixage et les commandes des parties de chaque rouleau dresseur (25, 34) coopérent avec des dispositifs correspondants d'alimentation des organes de transport en nappes de produit textile.

23. Dispositif selon la revendication 22, caractérisé en ce que chaque rouleau dresseur subdivisé (25) qui est intégré dans la partie d'entrée (21) de la machine de traitement d'une nappe de produit textile est réglable lui-même en diagonale.

24. Dispositif selon la revendication 22, caractérisé en ce qu'au moins un rouleau dresseur en diagonale (35, 37) et/ou au moins un rouleau élargisseur (36, 26) sont disposés devant et/ou derrière chaque rouleau dresseur subdivisé (34).

25. Dispositif selon la revendication 1, caractérisé en ce qu'il est intégré dans la partie de sortie (41) d'une machine de traitement d'une nappe de produit textile réalisée en particulier en rame sécheuse et/ou de fixage, les rouleaux dresseurs (45) subdivisés en parties individuelles commandées étant disposés derrière un cylindre délivreur (42) de la machine proprement dite de traitement.

26. Dispositif selon la revendication 1, caractérisé en ce qu'il est intégré dans la partie de sortie d'une machine de traitement d'une nappe de produit textile réalisée en particulier en rame sécheuse et/ou de fixage, le rouleau dresseur subdivisé en parties individuelles commandées formant également le cylindre délivreur de la machine proprement dite de traitement.

27. Dispositif selon l'une des revendications 22, 25 ou 26, caractérisé en ce qu'un dispositif capteur optique (28, 47 ) destiné à déceler l'état d'étirage de la nappe de produit textile est prévu derrière le rouleau dresseur subdivisé (25, 34, 45) - par rapport au sens de défilement (22, 43) de la nappe de produit textile (T) -.
